# EUROPÄISCHE PATENTANMELDUNG

(11) **EP 4 575 336 A1**
(43) Veröffentlichungstag der Anmeldung: **25.06.2025**
(21) Anmeldenummer: 24215472.2
(22) Anmeldetag: 26.11.2024
(51) Int. Cl.: F24F 11/36, F24D 3/18, F24H 4/00, F24H 15/12

(54) **LUFT-WASSER-WÄRMEPUMPE UND ZUGEHÖRIGES VERFAHREN**

(30) Priorität: 20.12.2023 DE 102023136094
(71) Anmelder: Stiebel Eltron GmbH & Co. KG, 37603 Holzminden (DE)
(72) Erfinder: SCHAUMLÖFFEL, Michael, 37671 Höxter (DE); Haupt, Simon, 31785 Hameln (DE); Dell, Roman, 37671 Höxter (DE); Oxe, Christian, 34474 Diemelstadt (DE)

(57) **Zusammenfassung**

Die vorliegende Erfindung betrifft eine Luft-Wasser-Wärmepumpe (1), die einen Verdampferraum (2), einen Kälteraum (3), einen Kältemittelkreis (20) und eine Steuerung zum Steuern der Luft-Wasser-Wärmepumpe (1) aufweist, wobei die Luft-Wasser-Wärmepumpe (1) in dem Verdampferraum (2) aufweist einen Verdampfer (12) und einen Lüfter (10), der dazu eingerichtet ist, Luft über den Verdampfer (12) zu führen; und wobei die Luft-Wasser-Wärmepumpe (1) in dem Kälteraum (3) aufweist: einen Kompressor und einen Verflüssiger (22); wobei eine Verbindung (16) zwischen Kälteraum (3) und Verdampferraum (2) besteht und in der Verbindung (16) ein Sicherheitsventilator (17) angeordnet ist, derart, dass durch den Betrieb des Sicherheitsventilators ein Unterdruck in dem Kälteraum (3) aufrechterhalten wird. Die Erfindung betrifft auch ein zugehöriges Verfahren.

## Beschreibung

Die vorliegende Erfindung betrifft eine Luft-Wasser-Wärmepumpe sowie ein Verfahren zum Betreiben einer Luft-Wasser-Wärmepumpe.

Bei Luft-Wasser-Wärmepumpen, insbesondere bei innen aufgestellten Luft-Wasser-Wärmepumpen, ergeben sich durch die vermehrte Verwendung von leicht entzündlichen, brennbaren und/oder gesundheitsbeeinträchtigenden Kältemitteln neue Anforderungen an die Sicherheit der Anlagen. Insbesondere muss vermieden werden, dass derartige Kältemittel in den Aufstellraum der Luft-Wasser-Wärmepumpe austreten. Der Aufstellraum kann beispielsweise ein Heizungsraum, aber auch ein Hauswirtschaftsraum oder ein Kellerraum sein.

Kommt es zu einem Fehlerfall, das heißt, dass Kältemittel aus dem Kältemittelkreis der Luft-Wasser-Wärmepumpe austritt, muss dieses in einen unkritischen Bereich, beispielsweise außerhalb des Gebäudes des Aufstellraums, transportiert werden. Alternativ muss der Aufstellraum ein bestimmtes Mindestvolumen überschreiten, was üblicherweise in der Praxis an den wesentlich zu kleinen Aufstellräumen scheitert.

Lösungen hierfür sind beispielsweise aus der DE 10 2019 001 637 A1 bekannt. Die bekannten Lösungen haben jedoch keine hinreichende Sicherheit zum Abführen des Kältemittels in einen unkritischen Bereich.

Vor diesem Hintergrund war es eine Aufgabe der vorliegenden Erfindung, eine Luft-Wasser-Wärmepumpe anzugeben, die bei leicht entzündlichen, brennbaren und/oder gesundheitsbeeinträchtigenden Kältemitteln einen sicheren Betrieb ermöglicht.

Die Aufgabe wird erfindungsgemäß durch die nebengeordneten Ansprüche gelöst. Bevorzugte Ausgestaltungen werden in den Unteransprüchen angegeben.

In einer Ausführung wird eine Luft-Wasser-Wärmepumpe vorgeschlagen, die einen Verdampferraum, einen Kälteraum, einen Kältemittelkreis und eine Steuerung zum Steuern der Luft-Wasser-Wärmepumpe aufweist, wobei die Luft-Wasser-Wärmepumpe in dem Verdampferraum aufweist: einen Verdampfer und einen Lüfter, der dazu eingerichtet ist, Luft über den Verdampfer zu führen.

Die Luft-Wasser-Wärmepumpe weist in dem Kälteraum auf: einen Kompressor und einen Verflüssiger, wobei eine Verbindung zwischen Kälteraum und Verdampferraum besteht.

Erfindungsgemäß ist in der Verbindung ein Sicherheitsventilator angeordnet, derart, dass durch den Betrieb des Sicherheitsventilators ein Unterdruck in dem Kälteraum aufrechterhalten wird.

Der Sicherheitsventilator, wird demnach eingesetzt, um eine permanente Ausleitung eventuell austretenden Kältemittels zu gewährleisten. Die erfindungsgemäße Luft-Wasser-Wärmepumpe ermöglicht ein Sicherheitskonzept, das vermeidet, dass entzündliches, brennbares und/oder gesundheitsbeeinträchtigendes Kältemittel in einen Aufstellraum der Luft-Wasser-Wärmepumpe austritt.

Durch den Unterdruck in dem Kälteraum ist sichergestellt, dass die Ausleitung eventuell austretenden Kältemittels durch den Lüfter und nicht durch andere Öffnungen des Kälteraumes zu dem Aufstellraum gewährleistet ist. Der Kälteraum muss entsprechend abgedichtet sein, damit es zu dem Unterdruck kommen kann. Vorzugsweise ist die Verbindung zwischen Kälteraum und Verdampferraum, in dem der Sicherheitsventilator angeordnet ist, die einzige Öffnung des Kälteraumes nach außen.

Vorzugsweise ist die Steuerung der Luft-Wasser-Wärmepumpe dazu ausgebildet, den Lüfter permanent zu betreiben. Der Lüfter, der in einer Luft-Wasser-Wärmepumpe bekanntermaßen vorhanden ist, um Luft über den Verdampfer zu führen, wird demnach eingesetzt, um gleichzeitig eine permanente Ausleitung eventuell austretenden Kältemittels zu gewährleisten. Hierzu wird die Steuerung, die bislang beispielsweise in einem Fall, in dem die Luft-Wasser-Wärmepumpe nicht betrieben wird, den Lüfter ausgeschaltet hat, derart modifiziert, dass der Lüfter permanent betrieben wird.

Vorzugsweise ist die Steuerung dazu ausgebildet, den Lüfter auch dann zu betreiben, wenn die Luft-Wasser-Wärmepumpe keine Umgebungsenergie aufnimmt, insbesondere auch dann, wenn der Kompressor der Luft-Wasser-Wärmepumpe nicht betrieben wird und/oder sich die Luft-Wasser-Wärmepumpe in einem ausgeschalteten Betriebszustand befindet.

Vorzugsweise weist die Luft-Wasser-Wärmepumpe ferner eine Sicherheitseinheit auf, wobei die Sicherheitseinheit dazu ausgebildet ist, einen Unterdruck in dem Kälteraum zu überwachen.

Die Sicherheitseinheit kann demnach den Betrieb des Sicherheitsventilators in Abhängigkeit des überwachten Unterdrucks betreiben. Ohne Sicherheitseinheit ist bevorzugt, dass der Sicherheitsventilator permanent betrieben wird.

Herkömmlich ist bekannt, das Ausströmen von Kältemittel mittels Druckdosen zu überwachen und ein Ausströmen bei Vorliegen eines Überdrucks zu detektieren. Solange der Lüfter bzw. der Sicherheitsventilator läuft, das heißt, solange die Sicherheitseinheit einen Unterdruck im Kälteraum registriert, ist die Sicherheit der Luft-Wasser-Wärmepumpe gewährleistet, da mit dem laufenden Lüfter bzw. Sicherheitsventilator ein Abtransport von eventuell austretendem Kältemittel sichergestellt ist.

Die Sicherheitseinheit kann beispielsweise im Fehlerfall, das heißt, wenn kein ausreichender Unterdruck registriert wird und beispielsweise die Drehzahl des Lüfters über den für die Aufrechterhaltung der Funktion der Wärmepumpe erforderlichen Wert hinaus erhöht wird, ein Signal an eine weitere Einheit ausgeben, sodass die Wartung der Luft-Wasser-Wärmepumpe vorgenommen werden kann. Für die Übertragung dieses Signals sind keine Grenzen gesetzt. Das Signal kann beispielsweise drahtgebunden oder drahtlos an ein Bedienelement der Luft-Wasser-Wärmepumpe selbst oder auch direkt und/oder über einen Server an ein mobiles Endgerät wie ein Smartphone übersandt werden.

Vorzugsweise umfasst Sicherheitseinheit einen Differenzdruckschalter zur Überwachung des Unterdrucks in dem Kälteraum.

Der Differenzdruckschalter ist vorzugsweise ausgestaltet, einen Differenzdruck zwischen der Umgebung außerhalb des Kälteraums und dem Inneren des Kälteraums beispielsweise über Messschläuche zu detektieren.

Vorzugsweise ist die Steuerung in Abhängigkeit des überwachten Unterdrucks ausgebildet, eine Drehzahl des Lüfters der Luft-Wasser-Wärmepumpte zu erhöhen, insbesondere auf 60%, 70%, 80%, 90% und/oder eine maximale Drehzahl des Lüfters zu erhöhen.

Vorzugsweise ist die Steuerung dazu ausgebildet, den Sicherheitsventilator permanent zu betreiben. Damit ist eine höchste Sicherheit der Luft-Wasser-Wärmepumpe gewährleistet, die Auswirkung des mit geringer Leistung betreibbaren Sicherheitsventilators auf die Effizienz ist gering.

Vorzugsweise ist die Steuerung dazu ausgebildet, den Sicherheitsventilator selektiv in Abhängigkeit eines überwachten Unterdrucks in dem Kälteraum zu betreiben. Damit kann die Lebensdauer des Sicherheitsventilators erhöht werden. Zudem kann die Effizienz der Wärmepumpe weiter verbessert werden, da keine unnötige Energie zum Betrieb des Lüfters aufzuwenden ist. Beispielsweise kann die Steuerung den Sicherheitsventilator dann betreiben, wenn der Unterdruck in dem Kälteraum, der durch den Betrieb des Lüfters erzeugt wird, nicht ausreicht.

In einer Ausführung umfasst der Kältemittelkreis ein entzündliches, brennbares und/oder gesundheitsbeeinträchtigendes Kältemittel. Bei der Verwendung derartiger Kältemittel ist das erfindungsgemäß erarbeitete Sicherheitskonzept besonders vorteilhaft. Es wird eine sichere Ausleitung des Kältemittels auch dann gewährleistet, wenn dieses aus dem Kältemittelkreis austritt. Vorzugsweise umfasst das Kältemittel R290, wobei auch die Verwendung anderer Kältemittel möglich ist.

Vorzugsweise ist die Luft-Wasser-Wärmepumpe als innenaufgestellte Luft-Wasser-Wärmepumpe ausgebildet. Bei innenaufgestellten Wärmepumpen ist die Problematik der Entflammbarkeit austretenden Kältemittels besonders gravierend.

Vorzugsweise weist die Luft-Wasser-Wärmepumpe einen an den Lüfter angrenzenden Luftkanal zum Ausleiten von Luft aus dem Aufstellraum auf, wobei insbesondere aus dem Kältemittelkreis austretendes Kältemittel durch den beispielsweise permanenten Betrieb des Sicherheitsventilators aus dem Aufstellraum ausgeleitet wird.

In einer Ausführung ist die Steuerung dazu ausgebildet, eine Drehzahl des Lüfters abzusenken, wenn sich die Luft-Wasser-Wärmepumpe in einem ausgeschalteten Betriebszustand befindet. Besonders bevorzugt ist ausreichend, den Sicherheitsventilator zu betreiben und den Unterdruck dadurch aufrechtzuerhalten. Dann ist es ebenso möglich, die Drehzahl des Lüfters zur weiteren Reduktion der Leistungsaufnahme auf Null abzusenken.

Indem die Drehzahl des Lüfters in dem ausgeschalteten Betriebszustand der Luft-Wasser-Wärmepumpe abgesenkt wird, reduziert sich die Bereitschaftsleistungsaufnahme der Luft-Wasser-Wärmepumpe auf einen niedrigen Wert. Beispielsweise kann eine Leistungsaufnahme im Bereitschaftsfall, das heißt, in einem Fall, in dem die Wärmepumpe ausgeschaltet ist, auf unter 4 Watt gehalten werden, wobei dies den Betrieb des Lüfters und vorzugsweise auch die Leistungsaufnahme von Leistungselektronik, wie Invertern, einschließt.

In einem weiteren Aspekt wird ein Verfahren zum Betreiben einer Luft-Wasser-Wärmepumpe vorgeschlagen. Die Luft-Wasser-Wärmepumpe weist einen Verdampferraum, einen Kälteraum, einen Kältemittelkreis und eine Steuerung zum Steuern der Luft-Wasser-Wärmepumpe aufweist, wobei die Luft-Wasser-Wärmepumpe in dem Verdampferraum aufweist: einen Verdampfer und einen Lüfter, der dazu eingerichtet ist, Luft über den Verdampfer zu führen; und wobei die Luft-Wasser-Wärmepumpe in dem Kälteraum aufweist: einen Kompressor und einen Verflüssiger, wobei eine Verbindung zwischen Kälteraum und Verdampferraum besteht, wobei in der Verbindung ein Sicherheitsventilator angeordnet ist. Das Verfahren umfasst ein Betreiben des Sicherheitsventilators zum Aufrechterhalten eines Unterdrucks in dem Kälteraum.

Weitere Vorteile und bevorzugte Ausgestaltungen werden nachfolgend mit Verweis auf die beigefügten Figuren beschrieben. Hierbei zeigen:
- Fig. 1 schematisch und exemplarisch eine perspektivische Ansicht einer Luft-Wasser-Wärmepumpe und
- Fig. 2 schematisch und exemplarisch eine Seitenansicht der Luft-Wasser-Wärmepumpe aus Fig. 1.

Fig. 1 zeigt schematisch und exemplarisch eine perspektivische Ansicht einer erfindungsgemäßen Luft-Wasser-Wärmepumpe 1. Die Luft-Wasser-Wärmepumpe 1 ist nicht vollständig, sondern auszugsweise gezeigt, wobei ein Lüfter 10, der dazu eingerichtet ist, Luft über einen Verdampfer 12 zu führen, in einem Verdampferraum 2 angeordnet ist. Unterhalb des Verdampferraumes 2 befindet sich ein Kälteraum 3, der nachfolgend mit Verweis auf Fig. 2 detailliert beschrieben wird.

Der Lüfter 10 ist vorzugsweise dazu ausgebildet, Luft über einen nicht gezeigten Kanal aus dem Aufstellraum, der beispielsweise ein Heizungsraum, ein Hauswirtschaftsraum oder ein Kellerraum sein kann, nach außen zu leiten.

Der Verdampfer 12 ist Teil des Kältemittelkreises, wobei die wesentlichen verbleibenden Komponenten des Kältemittelkreises in dem Kälteraum 3 angeordnet sind (vgl. Fig. 2).

Die Luft-Wasser-Wärmepumpe 1 ist in die zwei Räume, den Verdampferraum 2 und den Kälteraum 3, aufgeteilt, wobei im Wesentlichen eine Abtauwanne 14, die zur Aufnahme von Kondensat beim Abtauen des Verdampfers 12 ausgebildet ist, die Trennung der beiden Räume definiert. Mit einem schematisch vorteilhaft im Bereich des Lüfters 10 gezeigten Luftkanal 16 ist eine Verbindung zwischen dem Kälteraum 3 und dem Verdampferraum 2 eingerichtet. Nachdem der Kälteraum 3 mit Ausnahme des Luftkanals 16 abgedichtet ist, erzeugt ein Betrieb des Lüfters 10 einen Unterdruck in dem Kälteraum 3. Dadurch kann Kältemittel, beispielsweise entzündliches, brennbares und/oder gesundheitsbeeinträchtigendes Kältemittel wie R290, das im Fehlerfall austritt, zuverlässig aus dem Gerät in einen unkritischen Bereich beispielsweise außerhalb des Gebäudes transportiert werden.

Fig. 2 zeigt schematisch und exemplarisch eine Seitenansicht der bereits in Fig. 1 gezeigten Luft-Wasser-Wärmepumpe 1. Der Kälteraum 3 ist ohne eine seitliche Abdeckung gezeigt, sodass die inneren Komponenten sichtbar sind.

Der Luftkanal 16 ist vorzugsweise die einzige Verbindung zwischen Verdampferraum 2 und Kälteraum 3. Der Kälteraum 3 ist mit Ausnahme des Luftkanals 16 abgedichtet. In dem Luftkanal 16 ist ein Sicherheitsventilator 17 angeordnet. Der Betrieb des Sicherheitsventilators 17 ermöglicht, dass in dem Kälteraum 3 ein Unterdruck aufgebaut werden kann. Durch den Unterdruck im Kälteraum 3 ist es möglich, gegebenenfalls austretendes Kältemittel aus dem Kälteraum 3 in den Verdampferraum 2 und dann aus dem Aufstellraum hinauszubefördern, so dass keine Gefahr der Entzündung des brennbaren Kältemittels besteht.

Der Kältemittelkreis ist schematisch mit dem Bezugszeichen 20 gekennzeichnet und umfasst beispielsweise einen Kompressor und einen Verflüssiger 22. Vorteilhaft im Bereich des Kälteraumes 3 sind an der Außenseite oder im Kälteraum 3 der Luft-Wasser-Wärmepumpe Anschlüsse 32 vorgesehen, die einen Anschluss der Luft-Wasser-Wärmepumpe 1 an eine Stromversorgung und/oder Heizkreise bzw. Brauchwasserkreise ermöglichen. In der Seitenansicht der Fig. 2 ist auch die Kondensat- bzw. Abtauwanne 14 gut erkennbar.

Ein Strömungspfad durch den Luftkanal 16 ist schematisch mit einem Pfeil 18 eingezeichnet. Aus dem Kälteraum 3 tritt diese Strömung durch den Luftkanal 16 und den Sicherheitsventilator 17 in den Lüfter 10 und wird dadurch aus dem Aufstellraum herausgefördert.

Somit wird ein durch eine in den Fig. 1 und Fig. 2 nicht gezeigte Steuerung der Luft-Wasser-Wärmepumpe 1 betriebener Sicherheitsventilator 17 zur Abfuhr von Kältemittel an die Außenluft vorgeschlagen.

Das Absaugkonzept deckt jeden Teil des Kältemittelkreises 20 ab, sodass gegebenenfalls austretendes Kältemittel von jeder Position zuverlässig nach außen geführt werden kann.

Vorgesehen ist zudem eine Sicherheitseinheit 23, die einen Differenzdruckschalter 24 umfasst. Der Differenzdruckschalter 24 überwacht einen Unterdruck in dem Kälteraum 3 durch Vergleich eines an einem Messschlauch 26 im Inneren des Kälteraums 3 anliegenden Druckes mit einem an einem Messschlauch 28 im Aufstellraum anliegenden Druck.

Ein Unterdruck im Kälteraum 3 wird durch den Sicherheitsventilator 17 aufrechterhalten. Unterstützend wirkt der Betrieb des Lüfters 10 zum Erzeugen des Unterdrucks. Der Sicherheitsventilator 17 kann permanent betrieben werden oder alternativ immer dann aktiviert werden, wenn beispielsweise die Drehzahl des Lüfters 17 nicht ausreicht, um einen hinreichenden Unterdruck in dem Kälteraum 3 aufrecht zu erhalten.

Anders ausgedrückt, der Sicherheitsventilator 17 kann alleinig für den Unterdruck in dem Kälteraum 3 verantwortlich sein. Alternativ oder zusätzlich kann der Lüfter 10 unterstützend tätig sein.

### Bezugszeichenliste

- 1: Luft-Wasser-Wärmepumpe
- 2: Verdampferraum
- 3: Kälteraum
- 10: Lüfter
- 12: Verdampfer
- 14: Abtauwanne
- 16: Luftkanal
- 17: Sicherheitsventilator
- 20: Kältemittelkreis
- 22: Verflüssiger
- 23: Sicherheitseinheit
- 24: Differenzdruckschalter
- 26: Messschlauch im Kälteraum
- 28: Messschlauch im Aufstellraum
- 32: Anschlüsse

## Patentansprüche

1. Luft-Wasser-Wärmepumpe (1), die einen Verdampferraum (2), einen Kälteraum (3), einen Kältemittelkreis (20) und eine Steuerung zum Steuern der Luft-Wasser-Wärmepumpe (1) aufweist, wobei die Luft-Wasser-Wärmepumpe (1) in dem Verdampferraum (2) aufweist:
- einen Verdampfer (12) und
- einen Lüfter (10), der dazu eingerichtet ist, Luft über den Verdampfer (12) zu führen, und die Luft-Wasser-Wärmepumpe (1) in dem Kälteraum (3) aufweist:
- einen Kompressor und
- einen Verflüssiger (22),
wobei eine Verbindung (16) zwischen Kälteraum (3) und Verdampferraum (2) besteht, **dadurch gekennzeichnet, dass** in der Verbindung (16) ein Sicherheitsventilator (17) angeordnet ist, derart, dass durch den Betrieb des Sicherheitsventilators ein Unterdruck in dem Kälteraum (3) aufrechterhalten wird.

2. Luft-Wasser-Wärmepumpe (1) nach Anspruch 1, wobei die Steuerung der Luft-Wasser-Wärmepumpe (1) dazu ausgebildet ist, den Lüfter (10) permanent zu betreiben.

3. Luft-Wasser-Wärmepumpe (1) nach einem der vorstehenden Ansprüche, wobei die Steuerung dazu ausgebildet ist, den Lüfter (10) auch dann zu betreiben, wenn die Luft-Wasser-Wärmepumpe (1) keine Umgebungsenergie aufnimmt, insbesondere auch dann, wenn der Kompressor der Luft-Wasser-Wärmepumpe (1) nicht betrieben wird und/oder sich die Luft-Wasser-Wärmepumpe (1) in einem ausgeschalteten Betriebszustand befindet.

4. Luft-Wasser-Wärmepumpe (1) nach einem der vorstehenden Ansprüche, die ferner eine Sicherheitseinheit (23) aufweist, wobei die Sicherheitseinheit (23) dazu ausgebildet ist, einen Unterdruck in dem Kälteraum (3) zu überwachen.

5. Luft-Wasser-Wärmepumpe (1) nach Anspruch 4, wobei die Sicherheitseinheit (23) einen Differenzdruckschalter (24) zur Überwachung des Unterdrucks in dem Kälteraum (3) aufweist.

6. Luft-Wasser-Wärmepumpe (1) nach Anspruch 4 oder 5, wobei die Steuerung in Abhängigkeit des überwachten Unterdrucks ausgebildet ist, eine Drehzahl des Lüfters (10) der Luft-Wasser-Wärmepumpte (1) zu erhöhen, insbesondere auf 60%, 70%, 80%, 90% und/oder eine maximale Drehzahl des Lüfters (10) zu erhöhen.

7. Luft-Wasser-Wärmepumpe (1) nach einem der vorstehenden Ansprüche, wobei die Steuerung dazu ausgebildet ist, den Sicherheitsventilator (17) permanent zu betreiben.

8. Luft-Wasser-Wärmepumpe (1) nach einem der vorstehenden Ansprüche 1 bis 6, wobei die Steuerung dazu ausgebildet ist, den Sicherheitsventilator (17) selektiv in Abhängigkeit eines überwachten Unterdrucks in dem Kälteraum (3) zu betreiben.

9. Luft-Wasser-Wärmepumpe (1) nach einem der vorstehenden Ansprüche, wobei der Kältemittelkreis (20) ein entzündliches, brennbares und/oder gesundheitsbeeinträchtigendes Kältemittel, insbesondere R290, umfasst.

10. Luft-Wasser-Wärmepumpe (1) nach einem der vorstehenden Ansprüche, wobei die Luft-Wasser-Wärmepumpe (1) als innenaufgestellte Luft-Wasser-Wärmepumpe (1) ausgebildet ist, wobei die Luft-Wasser-Wärmepumpe (1) insbesondere einen an den Lüfter (10) angrenzenden Luftkanal zum Ausleiten von Luft aus dem Aufstellraum aufweist, wobei insbesondere aus dem Kältemittelkreis (20) austretendes Kältemittel durch den permanenten Betrieb des Sicherheitsventilators (17) und optional den Betrieb des Lüfters (10) aus dem Aufstellraum ausgeleitet wird.

11. Verfahren zum Betreiben einer Luft-Wasser-Wärmepumpe (1), die einen Verdampferraum (2), einen Kälteraum (3), einen Kältemittelkreis (20) und eine Steuerung zum Steuern der Luft-Wasser-Wärmepumpe (1) aufweist, wobei die Luft-Wasser-Wärmepumpe (1) in dem Verdampferraum (2) aufweist:
- einen Verdampfer (12) und
- einen Lüfter (10), der dazu eingerichtet ist, Luft über den Verdampfer (12) zu führen, und die Luft-Wasser-Wärmepumpe (1) in dem Kälteraum (3) aufweist:
- einen Kompressor und
- einen Verflüssiger (22),
wobei eine Verbindung (16) zwischen Kälteraum (3) und Verdampferraum (2) besteht, wobei in der Verbindung (16) ein Sicherheitsventilator angeordnet ist,
**dadurch gekennzeichnet, dass** das Verfahren ein Betreiben des Sicherheitsventilators (17) zum Aufrechterhalten eines Unterdrucks in dem Kälteraum (3) aufweist.
